# EUROPÄISCHE PATENTSCHRIFT

(11) **EP 1 908 333 B1**
(45) Veröffentlichungstag und Bekanntmachung des Hinweises auf die Patenterteilung: **03.02.2010**
(21) Anmeldenummer: 06776390.4
(22) Anmeldetag: 25.07.2006
(51) Int. Cl.: H05B 3/74, F24C 7/08

(54) **VERFAHREN ZUR BEDIENUNG EINER HEIZEINRICHTUNG EINES ELEKTRO-WÄRMEGERÄTES MIT MEHREREN HEIZEINRICHTUNGEN**
METHOD FOR OPERATING A HEATING DEVICE OF AN ELECTRIC HEATING APPLIANCE HAVING A PLURALITY OF HEATING DEVICES
PROCEDE DE COMMANDE D UN DISPOSITIF CHAUFFANT D'UN APPAREIL ELECTRIQUE CHAUFFANT A PLUSIEURS DISPOSITIFS CHAUFFANTS

(30) Priorität: 25.07.2005 DE 102005035543
(43) Veröffentlichungstag der Anmeldung: 09.04.2008
(73) Patentinhaber: E.G.O. ELEKTRO-GERÄTEBAU GmbH, 75038 Oberderdingen (DE)
(72) Erfinder: EGENTER, Christian, 75015 Bretten (DE)
(74) Vertreter: Patentanwälte Ruff, Wilhelm, Beier, Dauster & Partner
(86) Internationale Anmeldenummer: PCT/EP2006/007319
(87) Internationale Veröffentlichungsnummer: WO 2007/012462

(56) Entgegenhaltungen:
- EP-A2- 1 344 983

## Beschreibung

### Anwendungsgebiet und Stand der Technik

Die Erfindung betrifft ein Verfahren zur Bedienung einer von mehreren Heizeinrichtungen eines Elektro-Wärmegerätes, insbesondere eines Kochfeldes, das mehrere Heizeinrichtungen aufweist.

Üblicherweise erfolgt die Inbetriebnahme eines Elektro-Wärmegerätes wie beispielsweise bei der DE 101 23 640 A1 oder EP 1 344 983 dadurch, dass zuerst das gesamte Gerät eingeschaltet wird. Zur Bedienung dienen Bedienelemente sozusagen als Schalter. Danach wird eine in Betrieb zu nehmende Kochstelle ausgewählt, und zwar entweder dadurch, dass ein spezieller Auswahl-Schalter betätigt wird. Oder es werden Plus- oder Minus-Schalter betätigt, die speziell für diese Kochstelle vorgesehen sind. Mit der dabei eingestellten Leistungshöhe erfolgt dann der Betrieb der Kochstelle.

### Aufgabe und Lösung

Der Erfindung liegt die Aufgabe zugrunde, eine Alternative zu einem ansonsten üblichen Bedienverfahren zu schaffen, welches ebenso einfach und instinktiv durchgeführt werden kann.

Gelöst wird diese Aufgabe durch ein Verfahren mit den Merkmalen des Anspruchs 1. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht.

Erfindungsgemäß ist vorgesehen, dass in einem vorausgehenden oder ersten Schritt des Bedienverfahrens eine bestimmte Betriebs-Aktion, welche mit mehreren der Heizeinrichtungen durchführbar ist, durch Betätigen eines entsprechenden Bedienelementes in allgemeiner Form bzw. allgemeingültig ausgewählt oder bestimmt wird. In einem nachfolgenden oder später folgenden Schritt wird ein anderes bzw. weiteres Bedienelement betätigt, welches genau einer Heizeinrichtung zugeordnet ist bzw. die Betätigung des Bedienelementes erfolgt derart, dass die Zuordnung zu der Heizeinrichtung genau vorgegeben ist. Dabei wird durch dieses weitere Betätigen die Zuordnung vorgenommen und die Übernahme bzw. Durchführung dieser Betriebs-Aktion mit genau dieser Heizeinrichtung veranlasst.

Durch die Erfindung ist es im wesentlichen möglich, in einfachen Worten gesagt, zuerst eine durchzuführende Betriebs-Aktion auszuwählen und dann einer bestimmten gewünschten Heizeinrichtung zuzuordnen. Es wird also das bisher übliche Bedienverfahren von der Reihenfolge her umgekehrt. Vor allem für Betriebs-Aktionen wie flächenmäßige Charakterisierung, insbesondere Betrieb mit Zusatz-Bereich als sogenannter Mehrkreis, oder Ankochstufe ist dies geeignet. Diese Funktionen benötigen somit nicht mehrere Bedienelemente, sondern immer nur eines pro Funktion. Unter Umständen kann sogar ein einziges Bedienelement für Sonderfunktionen der genannten Art vorgesehen sein, mit dem man durch verschiedene Sonderfunktionen hindurchschalten kann, vorteilhaft zyklisch.

Einer der weiteren Vorteile dieses erfindungsgemäßen Verfahrens ist neben der Bereitstellung einer Alternative zu bekannten Verfahren darin zu sehen, dass es unter Umständen für eine Bedienperson instinktiv einfacher ist, diese Reihenfolge durchzuführen. Des weiteren ergeben sich zusätzliche Gestaltungsmöglichkeiten beispielsweise dadurch, dass auf diese Weise eine komplizierte Auswahl einer Betriebs-Aktion vorgenommen werden kann und erst anschließend die Zuordnung zu einer bestimmten Heizeinrichtung vorzunehmen ist.

Der vorhergehende Schritt kann nach dem Einschalten des Elektro-Wärmegerätes der nächste durchzuführende Schritt sein. Bei eingeschaltetem Gerät ist es also der erste Schritt eines Bedienverfahrens.

Es kann vorgesehen sein, dass die beiden genannten Schritte unmittelbar aufeinander zu folgen haben, also kein zwischenliegender Schritt durchzuführen ist. Dies erleichtert eine instinktive Bedienung, da dann zuerst die gewünschte Betriebs-Aktion ausgewählt wird und dann einer bestimmten Heizeinrichtung zugeordnet wird.

Vorteilhaft ist das weitere der Heizeinrichtung genau zugeordnete Bedienelement ein Bedienelement zur Einstellung der Leistungshöhe, beispielsweise ein Plus- oder Minus-Schalter zum erhöhen oder herabsetzen der Leistung. Besonders vorteilhaft wird bei Einstellung der Leistungshöhe für diese Heizeinrichtung die zuvor ausgewählte Betriebs-Aktion für diese Heizeinrichtung übernommen. Dies ist vor allem dann von Vorteil, wenn eine Anwahl einer Heizeinrichtung ohnehin über Betätigen eines der Schalter zur Leistungseinstellung erfolgt.

Des weiteren kann für den Ablauf der Schritte vorgesehen werden, dass nach Verstreichen einer bestimmten Zeitdauer nach der Auswahl der Betriebs-Aktion ohne nachfolgende Zuordnung dieser Betriebs-Aktion zu einer bestimmten Heizeinrichtung diese Auswahl wieder rückgängig gemacht wird bzw. der Bedienzustand auf null zurückgesetzt wird. Eine derartige Zeitdauer kann im Bereich von beispielsweise fünf bis zehn Sekunden liegen. So können Fehlbedienungen bzw. ein falsches oder ungewolltes Zuordnen einer ausgewählten Betriebs-Aktion zu einer Heizeinrichtung vermieden werden.

Eine Rücknahme oder Beendigung einer Betriebs-Aktion kann so erfolgen, dass in einem vorausgehenden Schritt die zu beendende Betriebs-Aktion durch Betätigen eines entsprechenden Bedienelementes ausgewählt wird. In einem nachfolgenden Schritt wird dann durch ein weiteres Betätigen eines der mit der Betriebs-Aktion betriebenen Heizeinrichtung zugeordneten Bedienelementes genau diese Betriebs-Aktion bei dieser Heizeinrichtung beendet. So kann mit in etwa dem gleichen Verfahren die Betriebs-Aktion wieder rückgängig gemacht werden.

Es ist möglich, dass eine Betriebs-Aktion ausgewählt wird und dann für eine bestimmte Zeitdauer sozusagen als Vorgabewert ausgewählt bleibt. Diese ausgewählte Betriebs-Aktion kann dann genau einer Heizeinrichtung in genau dieser Form zugeordnet werden. Dabei ist vorgesehen, dass mit der Zuordnung einer ausgewählten Betriebs-Aktion zu genau einer Heizeinrichtung diese Betriebs-Aktion für die sonstigen Heizeinrichtungen wieder gelöscht wird. Für weitere in Betrieb zu nehmende Heizeinrichtungen muss die gleiche ebenso wie eine neue Betriebs-Aktion wiederum auf die gleiche Art und Weise von vorne ausgewählt werden.

Eine derartige Betriebs-Aktion kann beispielsweise vorsehen, eine Beheizungsart und eine gewünschte Leistungshöhe in zwei aufeinander folgenden Bedienschritten auszuwählen. Ähnlich wie zuvor beschrieben kann auch hier vorgesehen sein, dass nach dem ersten Schritt innerhalb der Betriebs-Aktion für eine bestimmte Zeitdauer ein weiterer Schritt vorgegeben werden kann. Bleibt dieser aus bzw. wird die Zeitdauer ohne Eingabe dieses weiteren Schrittes überschritten, so wird der erste ausgewählte Schritt gelöscht.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen sehr schematisch dargestellt und wird im folgenden näher erläutert. In den Zeichnungen zeigt
- Fig. 1: eine Draufsicht auf ein Kochfeld mit einer Bedieneinrichtung und
- Fig. 2: eine vergrößerte Darstellung der Bedieneinrichtung nach Fig. 1 mit einem beispielhaften Ablauf bei einer Bedienung des Kochfeldes.

### Detaillierte Beschreiung der Zeichnungen

In Fig. 1 ist ein Kochfeld 11 dargestellt, welches auf an sich bekannte Art und Weise vier Kochstellen 14 a-d aufweist an einer Kochfeldplatte 13 sowie im vorderen Bereich eine Bedieneinrichtung 10. Dabei sind alle Kochstellen 14 a-d als sogenannte Mehrkreis-Kochstellen ausgebildet mit Grundheizzone und einer Zusatzheizzone, wobei dies nicht unbedingt allgemein gelten muß. Dies ist dem Fachmann bekannt.

In der vergrößerten Darstellung der Bedieneinrichtung 10 nach Fig. 2 ist zu erkennen, dass diese mehrere Sensorelemente als Bedienelemente bzw. Berührschalter und mehrere Anzeigen aufweist. Zum einen sind sogenannte allgemeine Sensorelemente 16 vorgesehen. Dies sind ein EIN/AUS-Schalter 16a und zwei Sensorelemente 16b und 16c für eine Timer-Funktion. Des weiteren ist es ein Sensorelement 16d für einen Ankochstoß und ein Sensorelement 16e zum Zuschalten von Zusatzheizzonen bei den Mehrkreis-Kochstellen. Zwischen den Sensorelementen 16b und 16c ist eine allgemeine Anzeige 17 als Sieben-Segment-Anzeige für die Timer-Funktion angeordnet.

Die sonstigen dargestellten Sensorelemente 18 sind für spezielle individuelle kochstellenabhängige Funktionen vorgesehen, und zwar sind es vier Doppelpaare von nebeneinander angeordneten Sensorelementen. Das am weitesten links angeordnete Paar von Sensorelementen 18a und 18'a dient zur Funktionswahl für die vordere linke Kochstelle 14a sowie zur Einstellen der Leistungshöhe. Wird eines dieser Sensorelemente 18 betätigt, so wird gleichzeitig die betreffende Kochstelle ausgewählt, vorteilhaft sogar nach dem ersten Betätigen eines Sensorelementes ohne Leistungshöhe bzw. Betriebsbeginn. Entsprechend diesem Paar von Sensorelementen 18a und 18'a sind weitere Paare von Sensorelementen 18b und 18'b bis 18d und 18'd vorgesehen. Diese dienen zur Bedienung der jeweils durch das kochstellenspezifische Symbol 24 dahinter gekennzeichneten Kochstellen 14.

Hinter den Sensorelementen 18a und 18'a bis 18d und 18'd liegen die jeweils zugehörigen kochstellenspezifische Anzeigen 19a bis 19d sowie die kochstellenspezifischen Mehrkreis-Anzeigen 21a bis 21d.

Durch Betätigen eines der Sensorelemente 18 kann eine Zuordnung einer ausgewählten Betriebs-Aktion zu einer der Kochstellen 14 erfolgen sowie eine Einstellung der Leistungshöhe. So muß für die Funktionen des Timers, des Ankochstoßes und der Zusatzheizung nur jeweils die unbedingt notwendige Anzahl an Sensorelementen vorgesehen werden. Diese können auf einfache Art und Weise für die Einstellung jeder geeigneten Kochstelle genutzt werden. Des weiteren ermöglicht die neuartige Reihenfolge der Bedienung ein einfaches und komfortables Bedienen.

Es ist selbstverständlich, dass im Rahmen der Erfindung auch mehr oder weniger Sensorelemente vorgesehen sein könnten, genauso wie mehr oder weniger Kochstellen 14. Anstelle von Berührschaltern mit Sensorelementen können auch andere Bedienelemente vorgesehen sein, insbesondere auch Piezo-Sensoren oder mechanische KontaktSchalter. Ebenso können die Anzeigen anders ausgebildet sein, beispielsweise auf einfache Art durch LED oder auf aufwendigere Art durch einen Bildschirm.

### Funktion

Durch die Pfeile mit römischen Ziffern wird die Reihenfolge eines beispielhaften Bedienverfahrens beschrieben.

Im Schritt 1 wird durch Betätigen des Sensorelementes 16a das Kochfeld 11 über die Bedieneinrichtung 10 eingeschaltet. Es ist nun betriebsbereit in einem Grundzustand.

In einem möglichen nachfolgenden Schritt II wird durch mehrmaliges Betätigen des Sensorelementes 16b oder 16c eine Timer-Funktion aktiviert und eingestellt. Alternativ kann in einem weiteren oder eben alternativ möglichen Schritt III, also auch ohne den Schritt II mit der Timer-Funktion, durch das Sensorelement 16d ein Ankochstoß eingestellt werden. Mit diesem soll die nachfolgend noch auszuwählende Kochstelle 14 betrieben werden. Ebenso kann in einem weiteren oder eben nur alternativ möglichen Schritt III' über das Sensorelement 16e eine Zusatzheizzone als Mehrkreis bzw. ein Zweikreisbetrieb eingestellt werden, mit dem die noch auszuwählende Kochstelle 14 betrieben werden soll.

Für die Zusatzheizzone kann vorgesehen sein, dass die Kochstellen 14 entweder im Grundzustand immer mit Zusatzheizzone oder immer ohne Zusatzheizzone in Betrieb genommen werden, diese also je nach gewünschtem Fall entweder abgeschaltet oder zugeschaltet werden muss. Somit ist durch die Schritte I bis III das Kochfeld 11 eingeschaltet worden, und evtl. eine Timer- oder Zusatz-Funktion in Form des Ankochstoßes oder der Zusatzheizzone für Mehrkreisbetrieb eingegeben worden. Diese fertig bestimmte Betriebs-Aktion muss nun lediglich noch einer Kochstelle zugeordnet werden. Des weiteren muß noch deren Leistungshöhe eingestellt werden.

Hierzu wird in einem nachfolgenden und auch abschließende Schritt IV beispielsweise das Sensorelement 18'a betätigt. Nach dem ersten Betätigen wird die Kochstelle 14a ausgewählt bzw. selektiert für eine nachfolgende Leistungseinstellung. Dabei wird die zuvor ausgewählte Betriebs-Art dieser Kochstelle automatisch zugeordnet. Durch weiteres Betätigen des Sensorelements 18'a wird die Leistung in Schritten erhöht, beispielsweise bei sieben Betätigungen bis zur dargestellten Stufe 7. Insgesamt ist dann also das Sensorelement 18'a achtmal betätigt worden.

Damit ist die zuvor gewählte Betriebs-Aktion der Kochstelle 14a links vorne zugeordnet bzw. diese startet entsprechend der fertig bestimmten Betriebs-Aktion. Dies kann an dem Zustand der Kochstelle 14a in Fig. 1 gesehen werden, wobei durch die Schraffierung angedeutet wird, dass die Kochstelle 14a samt Zusatzheizzone betrieben ist. Hier ist also der Schritt III' vorgenommen worden. Über die Anzeige 19a oberhalb des Sensorelementes 18a wird veranschaulicht, dass sie mit der Leistungsstufe "7" betrieben wird. Ein Ändern der Leistungshöhe während des Betriebes der Kochstelle 14a kann normal über die Sensorelemente 18a oder 18'a erfolgen.

Alternativ zu einer Leistungserhöhung bei Null beginnend in Schritten kann bei dem zweiten Betätigen des Sensorelementes 18'a für die Leistungserhöhung ein Sprung direkt auf die höchste Leistungsstufe erfolgen. Bei einem Betätigen des Sensorelementes 18a für die Leistungsverringerung kann ein direkter Sprung auf eine mittlere Leistungsstufe erfolgen. Unabhängig davon wird jedoch auch hier durch das erste Betätigen eines der Sensorelemente 18a oder 18'a die zuvor ausgewählte Betriebs-Art dieser Kochstelle automatisch zugeordnet.

Auf entsprechende Weise ist es möglich, eine vorgenannte Betriebs-Aktion erneut auszuwählen durch die Schritte II bzw. III oder III' und der Kochstelle 14c zuzuordnen durch Betätigen des Sensorelementes 18c oder 18'c. Dann würde die Kochstelle 14c mit der gewählten Betriebs-Aktion betrieben werden. Alternativ ist es möglich, dass durch einmaliges Betätigen beispielsweise der Sensorelemente 16d und/oder 16e die Funktionen des Ankochstoßes und der Zusatzheizung permanent ausgewählt bleiben, auch für nachfolgend einzustellende Kochstellen. Dies kann durch eine entsprechende Leuchtanzeige angezeigt werden. Die Funktionen müssen explizit abgewählt werden, wenn sie für eine Kochstelle nicht gewünscht sein sollten.

## Patentansprüche

1. Verfahren zur Bedienung einer von mehreren Heizeinrichtungen (14a - d) eines Elektro-Wärmegeräts (11), insbesondere eines Kochfeldes, mit mehreren Heizeinrichtungen, wobei eine bestimmte Betriebs-Aktion mit mehreren der Heizeinrichtungen durchführbar ist, **dadurch gekennzeichnet, dass** in einem vorausgehenden Schritt (I - III) die Betriebs-Aktion durch Betätigen eines entsprechenden Bedienelementes (16a - e) in allgemeiner Form ausgewählt bzw. bestimmt wird und in einem nachfolgenden Schritt (IV) durch ein weiteres Betätigen eines weiteren genau einer Heizeinrichtung zugeordneten Bedienelementes (18a - d) genau dieser Heizeinrichtung zugeordnet wird zur Übernahme bzw. Durchführung dieser Betriebs-Aktion mit dieser Heizeinrichtung.

2. Verfahren nach Anspruch 1, **dadurch gekennzeichnet, dass** die beiden Schritte (I - III, IV) unmittelbar aufeinander folgen.

3. Verfahren nach Anspruch 1 oder 2, **dadurch gekennzeichnet, dass** das weitere der Heizeinrichtung genau zugeordnete Bedienelement (18a - d) ein Bedienelement zur Einstellung der Leistungshöhe ist, wobei bei Einstellung der Leistungshöhe für diese Heizeinrichtung die ausgewählte Betriebs-Aktion für diese Heizeinrichtung übernommen wird.

4. Verfahren nach einem der vorhergehenden Ansprüche, **dadurch gekennzeichnet, dass** nach Verstreichen einer bestimmten Zeitdauer nach der Auswahl der Betriebs-Aktion ohne Zuordnung zu einer bestimmten Heizeinrichtung (14a - d) diese Auswahl rückgängig gemacht wird, vorzugsweise nach Verstreichen von 5 bis 10 Sekunden.

5. Verfahren nach einem der vorhergehenden Ansprüche, **dadurch gekennzeichnet, dass** zur Rücknahme oder Beendigung einer Betriebs-Aktion in einem vorausgehenden Schritt die zu beendende Betriebs-Aktion durch Betätigen eines entsprechenden Bedienelementes (16a - e) ausgewählt wird und in einem nachfolgenden Schritt durch ein weiteres Betätigen eines der mit der Betriebs-Aktion betriebenen Heizeinrichtung zugeordneten Bedienelementes (18a - d) genau diese Betriebs-Aktion bei dieser Heizeinrichtung beendet wird.

6. Verfahren nach einem der vorhergehenden Ansprüche, **dadurch gekennzeichnet, dass** nach Auswahl einer Betriebs-Aktion diese Betriebs-Aktion für eine bestimmte Zeitdauer als ausgewählt gilt zur nachfolgenden Zuordnung zu genau einer Heizeinrichtung (14a - d), wobei nach Zuordnung zu einer Heizeinrichtung die Auswahl der Betriebs-Aktion für die übrigen Heizeinrichtungen wegfällt.

7. Verfahren nach Anspruch 6, **dadurch gekennzeichnet, dass** nach der Zuordnung zu einer Heizeinrichtung (14a - d) durch Betätigen eines genau dieser Heizeinrichtung zugeordneten Bedienelementes (18a - d) für eine weitere Zuordnung dieser zu einer anderen Heizeinrichtung die Auswahl der Betriebs-Aktion erneut erfolgt.

8. Verfahren nach einem der vorhergehenden Ansprüche, **dadurch gekennzeichnet, dass** als Betriebs-Aktion eine Art der Beheizung wie flächenmäßige Charakterisierung, insbesondere mit Zusatz-Bereich, oder Ankochstufe ausgewählt werden.

9. Verfahren nach Anspruch 8, **dadurch gekennzeichnet, dass** nach Auswahl bzw. nach dem ersten Schritt der Auswahl der Betriebs-Aktion für eine bestimmte Zeitdauer eine weitere Betriebs-Aktion oder die gewünschte Leistungshöhe eingegeben werden kann, wobei nach Überschreiten dieser Zeitdauer sämtliche bisher in diesem Auswahlvorgang vorgenommene Einstellungen gelöscht werden.

## Claims

1. Method for operating one of several heating devices (14a - d) of an electrical heating appliance (11), in particular of a hob, having several heating devices, where a certain operating action can be performed with several of the heating devices, **characterized in that** in a preceding step (I - III) the operating action is selected or determined in a general form by actuation of an appropriate operating element and in a subsequent step (IV) is, by further actuation of a further operating element (18a - d) precisely assigned to a heating device, assigned precisely to this heating device for adopting or performing this operating action.

2. Method according to Claim 1, **characterized in that** the two steps (I - III, IV) directly succeed one another.

3. Method according to Claim 1 or 2, **characterized in that** the further operating element (18a - d) precisely assigned to the heating device is an operating element for setting the power level, where the selected operating action for this heating device is adopted during setting of the power level for this heating device.

4. Method according to one of the preceding claims, **characterized in that** after expiry of a certain period of time following the selection of the operating action without assignment to a certain heating device (14a - d), this selection is cancelled, preferably after the expiry of 5 to 10 seconds.

5. Method according to one of the preceding claims, **characterized in that** to rescind or terminate an operating action in a preceding step, the operating action to be terminated is selected by actuation of an appropriate operating element (16a - e) and in a subsequent step precisely this operating action for this heating device is terminated by further actuation of an operating element (18a - d) assigned to the heating device operated with the operating action.

6. Method according to one of the preceding claims, **characterized in that** after selection of an operating action this operating action is deemed selected for a certain period of time for subsequent assignment to precisely one heating device (14a - d), where after assignment to a heating device the selection of the operating action for the other heating devices is not required.

7. Method according to Claim 6, **characterized in that** after assignment to a heating device (14a - d) the selection of the operating action is repeated by actuation of an operating element (18a - d) assigned to precisely this heating device for a further assignment of this operating action to another heating device.

8. Method according to one of the preceding claims, **characterized in that** a type of heating such as surface characterization, in particular with supplementary area or full heat setting, is selected as an operating action.

9. Method according to Claim 8, **characterized in that** after selection or after the first step for selecting the operating action a further operating action or the required power level can be entered for a certain period of time, where after expiry of this period of time all settings previously made in this selection process are cancelled.

## Revendications

1. Procédé de commande d'un des dispositifs chauffants (14a - d) d'un appareil électrique chauffant (11), en particulier d'une plaque de cuisson, avec plusieurs dispositifs chauffants, sachant qu'une action de commande déterminée peut être réalisée avec plusieurs des dispositifs chauffants, **caractérisé en ce que** l'action de commande est sélectionnée ou déterminée de manière générale lors d'une première étape (I - III) en actionnant un des éléments de commande (16a - e) correspondants puis affectée, lors d'une étape suivante (IV) en actionnant un autre élément de commande (18a - d) spécifique à un dispositif chauffant, à exactement ce dispositif chauffant pour la reprise ou la réalisation de cette action de commande avec ce dispositif chauffant.

2. Procédé selon la revendication 1, **caractérisé en ce que** les deux étapes (I - III, IV) se succèdent immédiatement.

3. Procédé selon la revendication 1 ou 2, **caractérisé en ce que** l'autre élément de commande (18a - d) spécifique au dispositif chauffant est un élément de commande permettant de régler le niveau de puissance, sachant que l'action de commande sélectionnée pour ce dispositif chauffant est reprise pour le réglage du niveau de puissance pour ce dispositif chauffant.

4. Procédé selon l'une des revendications précédentes, **caractérisé en ce qu'**après écoulement d'une certaine durée sans attribution d'un dispositif chauffant déterminé (14a - d) à compter de la sélection de l'action de commande, cette sélection est annulée, de préférence après 5 à 10 secondes.

5. Procédé selon l'une des revendications précédentes, **caractérisé en ce que** pour reprendre ou achever une action de commande dans une première étape, l'action de commande à terminer est sélectionnée en actionnant un élément de commande correspondant (16a - e) et que, lors d'une étape suivante, l'actionnement d'un autre élément de commande (18a - d) spécifique au dispositif chauffant commandé avec l'action de commande permet d'achever exactement cette action de commande dans ce dispositif chauffant.

6. Procédé selon l'une des revendications précédentes, **caractérisé en ce qu'**après avoir sélectionné une action de commande, cette action de commande est considérée comme sélectionnée pendant une certaine durée pour l'affectation ultérieure à exactement un dispositif chauffant (14a - d), sachant qu'après l'affectation à un dispositif chauffant, la sélection de l'action de commande n'est pas nécessaire pour les autres dispositifs chauffants.

7. Procédé selon la revendication 6, **caractérisé en ce qu'**après l'affectation à un dispositif chauffant (14a - d), la sélection de l'action de commande est répétée en actionnant un élément de commande (18a - d) affecté exactement à ce dispositif chauffant, pour une autre affectation de cet élément de commande à un autre dispositif chauffant.

8. Procédé selon l'une des revendications précédentes, **caractérisé en ce qu'**un type de chauffage, tel qu'une caractérisation en surface, en particulier avec une zone supplémentaire, ou un niveau de cuisson est sélectionné en tant qu'action de commande.

9. Procédé selon la revendication 8, **caractérisé en ce qu'**une autre action de commande ou le niveau de puissance souhaité peut être entré pour une durée déterminée après la sélection ou après la première étape de la sélection de l'action de commande, sachant que tous les réglages entrepris jusque-là dans ce processus de sélection sont supprimés lorsque cette durée est écoulée.
